# EUROPÄISCHE PATENTANMELDUNG

(11) **EP 0 009 261 A1**
(43) Veröffentlichungstag der Anmeldung: **02.04.1980**
(21) Anmeldenummer: 79103624.7
(22) Anmeldetag: 24.09.1979
(51) Int. Cl.: H01J 1/28, H01J 23/04, H01J 19/22

(54) **Vorratskathode, insbesondere Metall-Kapillar-Kathode**

(30) Priorität: 27.09.1978 DE 2842079
(71) Anmelder: SIEMENS AKTIENGESELLSCHAFT, 80333 München (DE)
(72) Erfinder: Heynisch, Hinrich Dr.rer.nat., Dipl.-Phys., D-8032 Gräfelfing (DE)

(57) **Zusammenfassung**

Die Erfindung bezieht sich auf eine Vorratskathode, insbesondere Metall-Kapillar-Kathode, für elektrische Entladungsgefässe mit einer stirnseitigen porösen Emissionsstoffträgerscheibe (2) aus hochschmelzendem Metall. Bei dieser Vorratskathode soll die seitliche Emission (Störemission) verhindert werden. Die Erfindung sieht hierzu vor, dass die Emissionsstoffträgerscheibe (2) eine nicht poröse Aussenmantelfläche (1) mit einer höheren Elektronenaustrittsarbeit als die äussere aktive Oberfläche (3) der Emissionsstoffträgerscheibe (2) aufweist. Eine erfindungsgemässe Vorratskathode wird als MK-Kathode bei Wanderfeldröhren verwendet.

## Beschreibung

Die Erfindung betrifft eine Vorratskathode, insbesondere Metall-Kapillar-Kathode, für elektrische Entladungsgefäße mit einer stirnseitigen porösen Emissionsstoffträgerscheibe aus hochschmelzendem Metall, wie Wolfram.

Kathoden für elektrische Entladungsgefäße, bei denen im Betrieb Emissionssubstanzen aus einem Emissionsstoffvorrat durch feine Öffnungen eines diesen bedeckenden porösen Emissionsstoffträgers aus insbesondere porös gesintertem hochschmelzenden Metall, wie z.B. Wolfram, zur Kathodenoberfläche hin wandern und bei denen der im Betrieb Barium abgebende Vorrat aus Bariumoxid besteht, sind bekannt (DE-PS 12 17 503).

Derartige Kathoden werden z.B. in Wanderfeldröhren und Scheibenröhren verwendet.

Die bekannten Vorratskathoden haben allerdings den Nachteil, daß beim Betrieb nicht nur aus der Stirnfläche Elektronen emittiert werden sondern auch aus den Seitenflächen.

Der Erfindung liegt die Aufgabe zugrunde, eine Vorratskathode, insbesondere MK-Kathode, zu schaffen, bei der die seitliche Emission (Störemission) verhindert ist. Zur Lösung dieser Aufgabe ist bei einer Vorratskathode, insbesondere MK-Kathode, der eingangs genannten Art gemäß der Erfindung vorgesehen, daß die Emissionsstoffträgerscheibe eine nicht poröse Außenmantelfläche mit einer höheren Elektronenaustrittsarbeit als die äußere aktive Oberfläche der Emissionsstoffträgerscheibe aufweist. Dabei haben vorzugsweise die AuBenmantelfläche der Emissionsstoffträgerscheibe eine Elektronenaustrittsarbeit >3 eV und die äußere aktive-Oberfläche der Emissionsstoffträgerscheibe eine Elektronenaustrittsarbeit von ca. 2 eV.

Die Außenmantelfläche der Emissionsstoffträgerscheibe besteht vorzugsweise aus einem dünnwandigen Zylinder aus Tantal oder Molybdän.

Es kann auch vorteilhaft sein, das Metall der Außenmantelfläche beim Preßvorgang der Emissionsstoffträgerscheibe gleich mit in diese Scheibe einzupressen.

Die Außenmantelfläche hat zweckmäßig eine Wandstärke von 5 bis 10_{/}um.

Gemäß einer weiteren Ausgestaltung der Erfindung besteht die Außenmantelfläche der Emissionsstoffträgerscheibe aus Kohlenstoff oder enthält Kohlenstoff.

Eine erfindungsgemäße Vorratskathode hat den wesentlichen Vorteil, daß die seitliche Oberfläche der Kathode bei einer Temperatur, wie sie für eine Vorratskathode optimal ist (ca. 1100 °Cₚ), praktisch keine Elektronen emittiert und damit die unerwünschte seitliche Störemission verhindert ist.

An Hand der Figur der Zeichnung soll die Erfindung nachstehend mit weiteren Merkmalen näher erläutert werden. Teile, die nicht unbedingt zum Verständnis der Erfindung beitragen, sind darin weggelassen.

Die in der Figur rein schematisch im Schnitt dargestellte Vorratskathode weist eine Emissionsstoffträgerscheibe 2 auf. Über die zylindrische Außenfläche ist ein sehr dünnwandiger Zylinder gezogen, der vorzugsweise aus Tantal oder Molybdän besteht und zweckmäßig eine Wandstärke von 5_{/}um bis 10/um hat. Dieser Zylinder bildet in diesem Ausführungsbeispiel die nicht poröse Außenmantelfläche 1, die vorteilhaft aber auch dadurch realisiert sein kann, daß das Material der Außenmantelfläche 1 beim Preßvorgang der Emissionsstoffträgerscheibe 2 mit eingepreßt wird.

Die nicht poröse Außenmantelfläche 1 hat, z.B. bei der Verwendung von Tantal oder Molybdän, eine Austrittsarbeit > 4 eV und bei der Verwendung von Platin eine Austrittsarbeit > 5 eV. Dagegen hat die äußere aktive Oberfläche 3 (Emissionsfläche) der Emissionsstoffträgerscheibe 2 eine Austrittsarbeit von ca. 2 eV. Die Oberfläche 3 der porösen, z.B. aus Wolfram bestehenden Emissionsstoffträgerscheibe 2 ist dann aktiv, wenn der Emissionsstoffvorrat, z.B. Barium, im Betrieb durch die feinen Öffnungen des Emissionsstoffträgers an die Oberfläche 3 gelangt und zusammen mit dessen Material die Austrittsarbeit dieser Oberfläche (Emissionsfläche) bestimmt.

## Patentansprüche

1. Vorratskathode, insbesondere Metall-Kapillar-Kathode, für elektrische Entladungsgefäße mit einer stirnseitigen porösen Emissionsstoffträgerscheibe aus hochschmelzendem Metall, wie Wolfram, dadurch gekennzeichnet , daß die Emissionsstoffträgerscheibe (2) eine nicht poröse Außenmantelfläche (1) mit einer höheren Elektronenaustrittsarbeit als die äußere aktive Oberfläche (3) der Emissionsstoffträgerscheibe (2) aufweist.

2. Vorratskathode nach Anspruch 1, dadurch gekennzeichnet , daß die Außenmantelfläche (1) der Emissionsstoffträgerscheibe (2) eine Elektronenaustrittsarbeit > 3 eV und die äußere aktive Oberfläche (3) der Emissionsstoffträgerscheibe (2) eine Elektronenaustrittsarbeit von ca. 2 eV haben.

3. Vorratskathode nach Anspruch 1 oder 2, dadurch gekennzeichnet , daß die Außenmantelfläche (1) der Emissionsstoffträgerscheibe (2) aus einem dünnwandigen Zylinder aus Tantal oder Molybdän besteht.

4. Vorratskathode nach einem der Ansprüche 1 bis 3, dadurch gekennzeichnet , daß das Metall der Außenmantelfläche (1) beim Preßvorgang der Emissionsstoffträgerscheibe (2) mit eingepreßt ist.

5. Vorratskathode nach einem der Ansprüche 1 bis 4, dadurch gekennzeichnet , daß die Außenmantelfläche (1) eine Wandstärke von 5 bis 10_{/}um hat.

6. Vorratskathode nach einem der Ansprüche 1 bis 5, dadurch gekennzeichnet , daß die Außenmantelfläche (1) aus Kohlenstoff besteht oder Kohlenstoff enthält.
